# EUROPÄISCHE PATENTSCHRIFT

(11) **EP 0 200 718 B1**
(45) Veröffentlichungstag und Bekanntmachung des Hinweises auf die Patenterteilung: **30.08.1989**
(21) Anmeldenummer: 86890123.2
(22) Anmeldetag: 02.05.1986
(51) Int. Cl.: E04C 2/38, E04C 2/26

(54) **Verfahren zur Herstellung von plattenförmigen Bauelementen.**
Method of manufacturing building panels.
Procédé de fabrication de panneaux de construction.

(30) Priorität: 03.05.1985 AT 1318/85; 08.10.1985 AT 2896/85
(43) Veröffentlichungstag der Anmeldung: 05.11.1986
(73) Patentinhaber: Brauchl, Peter, A-2500 Baden (AT)
(72) Erfinder: Brauchl, Peter, A-2500 Baden (AT)
(74) Vertreter: Müllner, Erwin, Dr.

(56) Entgegenhaltungen:
- AT-B- 327 080
- DE-A- 2 654 205
- DE-A- 2 823 162
- DE-A- 3 327 039

## Beschreibung

Die Erfindung betrifft ein Verfahren zur Herstellung von plattenförmigen Baulementen, insbesondere von Wandplatten für die Errichtung von Holzfertighäusem.

Bei Holzfertighäusern ist die Verwendung von einem Isoliermaterial, z. B. Mineralwolle als Wärmedämm-Material bereits bekannt. Hiebei werden bei einer bekannten Ausführungsform in die Zwischenräume von imprägnierten Holzriegel- oder Holzfachwerkkonstruktionen Mineralfasermatten eingebracht. Dabei muß das Abrutschen der Wärmedämmung bei senkrechten Wandkonstruktionsteilen verhindert werden. Dies erfolgt durch Befestigen mit Leisten, oder durch Einpressen in die Holzkonstruktion. Die Verkleidung der Wandkonstruktionsteile erfolgt mit kunstharzgebundenen Holzspanplatten, bzw. mit Gipskartonplatten, wobei an der dem Innenraum zugewandten Seite der Wandkonstruktionsteile, vor der Verkleidung aus bauphysikalischen Gründen meist eine Dampfsperre angebracht wird. Ohne Dampfsperre könnte bei entsprechenden Bedingungen des AußenkJimas und des Raumklimas eines Holzfertigteilhauses eine Kondenswasserbildung im lsoliermaterial erfolgen. Dies führt zu einem Abrutschen, bzw. Zusammensacken des Isoliermaterials und damit zu extremer Verschlechterung der Wärmedämmeigenschaften der Wandkonstruktionsteile, wodurch weitere Kondensatbildung. begünstigt wird. Die Fertigung der Wandelemente erfolgt industriell, in entsprechend ausgerüsteten Betrieben. Die Wandelemente werden auf der Baustelle zu Holzhäusem zusammengebaut.

Aus der DE-A-2 823 162 ist ein Verfahren zur Herstellung einer Wand für Fertighäuser bekannt. Die Wand wird durch zwei parallele Platten oder Tafeln gebildet, zwischen welchen eine Verstrebung etwa aus parallelen Leisten vorgesehen ist. Um Dehungen soweit wie möglich zu vermeiden, wird die gesamte Oberfläche mindestens einer der Platten bzw. Tafeln mit einem wasserdichten flüssigen Kleber (z. B. ein Polyester oder ein Polyurethan) bestrichen und erst nach Erhärten wird die Verstrebung montiert. Die Hohlräume können mit Isoliermaterial gefüllt werden.

Die DE-A-2 654 205 betrifft eine Bauplatte, die aus einer oberen und einer unteren Schiene sowie seitlichen Wänden und Kantenstreifen besteht und deren gesamtes Inneres von einem gegossenen Kern aus geschäumtem Kunststoff ausgefüllt ist. Ferner ist eine Schicht aus wasserhaltigem alkalischem Metallsilikat vorgesehen. Die Platte ist feuerhemmend und kann auch als Tür oder Wandverkleidung eines Kühlraumes verwendet werden.

Die Aufgabe der Erfindung liegt in der Entwicklung eines besonders einfachen und wirksamen Verfahrens zur Herstellung von Bauelementen, deren innere Isolierung lagefixiert ist und sowohl eine besonders hohe Wärmedämmung als auch eine ausgezeichnete Schalldämmung garantiert. Dies wird erfindungsgemäß dadurch erreicht, daß imprägnierte Holzrahmen hergestellt und vorerst einseitig beplankt werden, daß in die von den Rahmen und der einseitigen Beplankung begrenzten Vertiefung Wasserglas eingesprüht wird, daß dann Holzwolle als Isoliermaterial in etwa 2 cm dicken Lagen schichtenweise in die Vertiefung eingebracht wird und die Lagen jeweils mit Wasserglas besprüht werden, daß dieser Vorgang bis zur vollständigen Füllung der Vertiefung wiederholt wird und daß schließlich die zweite mit Wasserglas besprühte Beplankung aufgebracht wird.

Die Holzwolle wird mit Wasserglas (wässerige Lösung von Alkalisilikaten) lediglich besprüht und nicht etwa durch und durch getränkt. Die schichtweise Besprühung mit einem Wasserglasnebel führt zur Verfestigung, Stabilisierung und Fixierung der Holzwolle mit Festigkeitseigenschaften ähnlich einem Drahtgeflecht. Rüttelversuche haben ergeben, daß das so behandelte Isoliermaterial nicht zusammensackt. Hohlräume entstehen auch bei längerer Rüttelbeanspruchung nicht. Der Schichtaufbau ist im Hinblick auf die Festigkeit aber auch bezüglicher der thermischen und insbesonderen akustischen Isolierung von entscheidender Bedeutung. Es ist zweckmäßig, wenn die raumseitige Beplankung der Holzrahmen an der dem Isoliermaterial zugekehrten Seite mit einer Wachsschicht, insbesondere mit Bienenwachs, besprüht bzw. bestrichen wird. Dadurch wird die Wirkung einer Dampfsperre erreicht. Es wurden auch Versuche mit Naturfasem, wie Kokosfasern, Sisalfasem sowie mit Stroh und Schilf als Isoliermaterial durchgeführt, die unter Anwendung des erfindungsgemäßen Verfahrens zu guten Ergebnissen hinsichtlich der inneren Stabilität, Isoliereigenschaft und bezüglich des Brandschutzes geführt haben.

Anhand der Zeichnung wird die Erfindung näher erläutert. Es zeigen Fig. 1 einen geschlossenen, versteiften Rahmen des plattenförmigen Bauelementes, Fig. 2 einen Schnitt nach der Linie 11-11 in Fig. 1 und Fig. 3 eine abgebrochene Schrägrißdarstellung des plattenförmigen Bauelementes gemäß der Erfindung.

Der aus Längshölzem 1 und Querhölzern 2 sowie Versteifungshöizem 3 bestehende Rahmen (Fig. 1) des plattenförmigen Bauelementes wird vorerst einseitig mit einer Platte 4a beplankt. Es wird waagrecht aufgelegt und in den von dem Rahmen und der einseitigen Beplankung begrenzten Raum (Vertiefung) wird Wasserglas eingesprüht. Anschließend wird Holzwolle 5 in einer etwa 2 cm dicken Lage eingebracht und gleichfalls mit Wassergals besprüht. Dieser Vorgang des lagenweise Einbringens von Holzwolle und Besprühens wird bis zur völligen Füllung des Rahmens wiederholt. Schließlich wird die zweite, mit Wasserglas besprühte Beplankung 4b aufgebracht und damit das Bauelement verschlossen.

Die bei der Beplankung verwendeten Platten 4a und 4b können verschiedene Stärken aufweisen. Im eingebauten Zustand können die plattenförmigen Bauelemente mit einer Putzschicht oder anderen Verkleidungen versehen werden. Ferner kann die dem Innenraum eines Fertighauses zugewendete Platte bzw. Beplankung (z. B. 4b) eine Wachsschicht 6 tragen (strichliert eingezeichnet), die gegebenenfalls auch über die Rahmenhölzer zum Schutz der Isolierung 5 gezogen ist. Die Herstellung der Wachsschicht kann auch so erfolgen, daß nach einseitiger Beplankung (Platte 4a) des Rahmens 1, 2, 3 vor dem Einbringen des Isoliermaterials 6 das Wachs etwa in flüssigem Zustand in den vom Isoliermaterial auszufüllenden Raum eingesprüht wird. Dies kann vor oder nach dem Einsprühen von Wasserglas erfolgen.

## Patentansprüche

1. Verfahren zur Herstellung von plattenförmigen Bauelementen, insbesondere von Wandplatten für die Errichtung von Holzfertighäusern, wobei imprägnierte Holzrahmen (1, 2, 3) hergestellt und vorerst einseitig beplankt werden, und in die von den Rahmen und der einseitigen Beplankung (Platte 4a) begrenzte Vertiefung Wasserglas eingesprüht wird, und dann Holzwolle (5) als Isoliermittel in etwa 2 cm dicken Lagen schichtenweise in die Vertiefung eingebracht wird und die Lagen jeweils mit Wasserglas besprüht werden, und dieser Vorgang bis zur vollständigen Füllung der Vertiefung wiederholt wird und schließlich die zweite mit Wasserglas besprühte Beplankung (Platte 4b) aufgebracht wird.

2. Verfahren nach Anspruch 1, dadurch gekennzeichnet, daß die raumseitige Beplankung der Holzrahmen an der dem Isoliermaterial zugekehrten Seite mit einer Wachsschicht, insbesondere mit Bienenwachs, besprüht bzw. bestrichen wird.

## Claims

1. Method for the production of panel-like structural elements, especially wall panels for the construction of prefabricated wooden houses, wherein impregnated wooden frames (1, 2, 3) are produced and are initially clad on one side, and water glass is sprayed into the recess defined by the frame and the one-sided cladding (panel 4a), and wood fibre (5) is then placed layer by layer in said recess in layers of a thickness of about 2 cm as an insulating material and the layers are each sprayed with water glass, and this operation is repeated until said recess has been filled completely and finally the second cladding (panel 4b) sprayed with water glass is installed.

2. Method according to claim 1, characterized in that the room-side cladding of the wooden frames is sprayed or coated with a layer of wax, in particular of bees' wax, on the side facing towards the insulating material.

## Revendications

1. Procédé pour la fabrication d'éléments de construction en forme de plaques, en particulier de plaques de parois destinés au montage de maisons en bois préfabriquées dans lequel des cadres en bois (1, 2, 3) sont fabriqués et d'abord habillés d'un seul côté, dans lequel on pulvérise du silicate dans la cavité délimitée par le cadre et par l'habillage réalisé d'un seul côté (plaque 4a), dans lequel on dispose dans la cavité, en tant que moyen d'isolation, de la laine de bois (5) en couche d'une épaisseur d'environ 2 cm, et dans lequel on pulvérise les couches recevant dans chaque cas du silicate sur les couches, cette opération se renouvelant jusqu'au remplissage complet de la cavité et en ce qu'enfin on met en place le deuxième habillage (plaque 4b) sur lequel du silicate a été pulvérisé.

2. Procédé selon l'invention, caractérisé par le fait que le revêtement des cadres de bois situé du côté intérieur reçoit une pulvérisation, ou respectivement une enduction, d'une couche de cire, en particulier de cire d'abeille, du côté dirigé vers le matériau isolant.
